# EUROPÄISCHE PATENTSCHRIFT

(11) **EP 3 129 158 B1**
(45) Veröffentlichungstag und Bekanntmachung des Hinweises auf die Patenterteilung: **04.07.2018**
(21) Anmeldenummer: 15713325.7
(22) Anmeldetag: 27.03.2015
(51) Int. Cl.: B05C 1/08, B05C 9/04

(54) **VERFAHREN UND VORRICHTUNG ZUM BESCHICHTEN EINES SICH IN BANDLAUFRICHTUNG BEWEGENDEN METALLBANDS SOWIE ANLAGE ZUM HERSTELLEN VON LÄNGLICHEN METALLISCHEN WALZGÜTERN**
METHOD AND APPARATUS FOR COATING A CONTINUOUS MOVING METAL STRIP AND INSTALLATION FOR CONTINUOUS ROLLING OF METAL PIECES
PROCÉDE ET DISPOSITIF POUR LE REVÊTEMENT D'UNE BANDE DE MÉTAL EN MOUVEMENT CONTINU AINSI QU'INSTALLATION POUR LE LAMINAGE EN CONTINU DE PIÈCES MÉTALLIQUES

(30) Priorität: 09.04.2014 DE 102014206839
(43) Veröffentlichungstag der Anmeldung: 15.02.2017
(73) Patentinhaber: SMS group GmbH, 40237 Düsseldorf (DE)
(72) Erfinder: HAUPT, Werner, 47238 Duisburg (DE); KRETSCHMER, Matthias, 50937 Köln (DE)
(74) Vertreter: Klüppel, Walter
(86) Internationale Anmeldenummer: PCT/EP2015/056771
(87) Internationale Veröffentlichungsnummer: WO 2015/155039

(56) Entgegenhaltungen:
- CN-U- 203 329 917
- DE-U1- 8 506 390
- JP-A- H1 159 836
- JP-A- H03 188 973
- JP-A- H05 337 415
- JP-A- S62 149 375
- JP-A- 2000 051 757

## Beschreibung

Die Erfindung betrifft einerseits ein Verfahren zum Beschichten eines sich in Bandlaufrichtung bewegenden Metallbands nach dem Oberbegriff von Anspruch 1, bei welchem das Metallband an einer Appliziereinrichtung zum Applizieren eines Beschichtungsmediums derart vorbei geführt wird, dass das Beschichtungsmedium mittels eines Applizierrollenelements der Appliziereinrichtung an einer Metallbandoberfläche des Metallbands appliziert wird.
Die Erfindung betrifft andererseits eine Vorrichtung zum Beschichten eines sich in Bandlaufrichtung bewegenden Metallbands nach dem Oberbegriff von Anspruch 4, mit einer wenigstens ein Applizierrollenelement umfassenden Appliziereinrichtung zum Applizieren eines Beschichtungsmediums an einer Metallbandoberfläche des Metallbands, mit einer Bandführungseinrichtung zum Führen des Metallbands in Bandlaufrichtung entlang einer an dem wenigstens einen Applizierrollenelement vorbeiführenden Transportbahn, mit einer Zustelleinrichtung zum Zustellen des wenigstens einen Applizierrollenelements, so dass sich während eines Appliziervorgangs das wenigstens eine Applizierrollenelement mit der Metallbandoberfläche derart in Kontakt befindbar ist, dass das Beschichtungsmedium von dem wenigstens einen Applizierrollenelement auf die Metallbandoberfläche übertragbar ist.
Die Erfindung betrifft des Weiteren eine Anlage zum Herstellen von länglichen metallischen Walzgütern mit einer Vorrichtung zum Beschichten eines Metallbands. Gattungsgemäße Verfahren und Vorrichtungen sind aus dem Stand der Technik insbesondere im Zusammenhang mit Anlagen zum Herstellen von länglichen metallischen Walzgütern bekannt. Dort werden sie häufig zur Applikation von flüssigen Beschichtungsmedien auf längliche metallische Walzgüter, wie eben Metallbänder, eingesetzt. Diese applizierten Beschichtungsmedien können nach einem Trocknungsvorgang unterschiedlichste Funktionsschichten mit unterschiedlichen Eigenschaften auf einer entsprechend behandelten Oberfläche der Metallbänder bilden, je nachdem welches Beschichtungsmedium gewählt wurde. Die jeweilige Applikation erfolgt dabei durch eine Übertragung eines Flüssigkeitsfilms von einem Auftragsrollenelement auf die daran vorbeigeführte Oberfläche eines Metallbands. Je nach Anwendungsfall können sich eine oder mehrere solcher Auftragsrollenelemente mit oder gegenläufig einer Bandlaufrichtung des Metallbands und/oder synchron oder asynchron zur Geschwindigkeit des vorbeilaufenden Metallbandes drehen, um eine gewünschte qualitativ hochwertige Oberflächenbeschichtung zu erzielen. Um die Gefahr von Beschädigungen der Metallbandoberfläche weiter zu reduzieren sind die Auftragsrollenelemente oftmals noch mit einem Kunststoffmantel überzogen.

Beispielsweise ist aus der DE 101 45 105 A1 eine gattungsgemäße Vorrichtung sowie ein gattungsgemäßes Verfahren zur Metallbeschichtung eines Stahlbands bekannt. Dabei wird eine entsprechende Beschichtung mittels eines Rollcoaters auf ein im Durchlauf durch diese Vorrichtung befindliches Stahlband aufgetragen, wobei dem Rollcoater zumindest ein Schmelzbad für ein Auftragsmetall mit einer darin eintauchenden Schöpfwalze und eine die Dicke des Beschichtungsauftrags kontrollierenden Bemessungswalze sowie eine mit dem Stahlband zusammenwirkende Auftragswalze zugeordnet sind. Das Stahlband wird entlang einer Transportbahn geführt, wobei das Stahlband mittels Führungswalzen umgelenkt der Auftragswalze und einer dieser gegenüberliegenden Gegendruckwalze zugeführt und anschließend durch einen Spalt zwischen der Auftragswalze und der damit korrespondierenden Gegendruckwalze hindurchgeführt wird. Hierdurch kann mittels an sich bekannten Maschinengattungen von Rollcoatern eine Metallbeschichtung auf ein metallisches Trägerband aufgetragen werden.

Des Weiteren ist aus der EP 1 857 568 B1 eine Beschichtungsanlage für Metallbänder bekannt, mittels welcher herkömmliche Beschichtungsanlagen für partiell einseitig beschichtete Metallbänder weitergebildet werden sollen. Hierzu weist die Beschichtungsanlage eine Beschichtungsrolle, eine Auftragsvorrichtung für ein Beschichtungsmaterial, ein mittels Umlenkrollen über die Beschichtungsrolle geführtes Maskenband und eine Bandführung für das über die Beschichtungsrolle laufende Metallband auf. Hierbei kann die Beschichtungsrolle eine unterschiedlich gekrümmte Außenkontur aufweisen. Beispielsweise ist die Oberfläche der Beschichtungsrolle zur Rollenmitte hin konkav oder konisch geformt, wodurch die Randbereiche des Metallbands stärker auf die Rollenoberfläche gedrückt werden. Hierdurch kann eine zusätzliche Abdichtung gegenüber dem flüssigen Beschichtungsmaterial an den Bandkanten erzielt werden.

Ferner ist aus der EP 0 036 098 A1 insbesondere eine Vorrichtung zum einseitigen Beschichten eines endlos durchlaufenden Bands mit beispielsweise flüssigem Zink bekannt, bei welcher eine in ein Schmelzbad zumindest teilweise eintauchende Schöpfrolle gegenläufig zur Bandlaufrichtung drehangetrieben ist. Dabei ist zwischen dem Schöpfrollenmantel und der Bandoberfläche ein eine freie Drehbewegung der Schöpfrolle gestattender geringfügiger Spalt vorgesehen, um ein einwandfreies gleichmäßiges metallisches Beschichten des durchlaufenden Bands mit geringem Bauaufwand bei exakter Einstellbarkeit der Beschichtungsdicke zu gestatten.

Nachteilig bei den vorstehend genannten Vorrichtungen zum Beschichten eines metallischen Trägerbands ist es, dass speziell der Kontakt der Bandkanten des jeweiligen Metallbands mit dem Auftragsrollenelement, die Oberfläche von Letzterem derart mechanisch angreifen kann, dass es hierdurch bedingt, zu kritischen Beschichtungsfehlern an der Metallbandoberfläche kommen kann. Insbesondere eine Relativbewegung zwischen der Oberfläche des Auftragsrollenelements und der hiermit wechselwirkenden Metallbandoberfläche kann zu einem erhöhten Verschleiß an dem Auftragsrollenelement führen.

Besonders die diesbezüglichen Bandkanten schneiden häufig bereits nach kurzer Betriebsdauer in eine kunststoffbeschichtete Mantelfläche des Auftragsrollenelements ein, wodurch es bereits bei geringen Bandverläufen zu kritischen Beschichtungsfehlern kommen kann.
Aus DE 85 06 390 U1 ist eine Vorrichtung zum Befetten von Werkstücken bei der spanlosen Umformung und beim Walzen bekannt, wobei Befettungswalzen von einer Oberseite und einer Unterseite gegen ein Werkstück gedrückt werden, um durch einen hieraus resultierenden Kontakt der Befettungswalzen mit dem Werkstück dessen Oberflächen mit einem Beschichtungsmedium zu versehen. Ein ausreichender Druckkontakt zwischen den Befettungswalzen und dem Werkstück wird durch einen Druckmittelzylinder und eine Kugelführung sichergestellt, mit denen die Befettungswalzen von der Ober- und Unterseite her gegen das Werkstück gedrückt werden.

Aus den gattungsgemäßen JP H03 188 973 A, JP S62 149 375 A, JP H05 337 415 A und CN 203 329 917 U sind jeweils Vorrichtungen und Verfahren zum Beschichten eines sich in Bandlaufrichtung bewegenden Metallbands mit einer wenigstens ein Applizierrollenelement umfassenden Appliziereinrichtung zum Applizieren eines Beschichtungsmediums an einer Metallbandoberfläche des Metallbands bekannt, wobei zur Vermeidung von Schädigungen einer Oberfläche des Applizierrollenelements durch Bandkanten eine Relativbewegung zwischen dem Applizierrollenelement und dem Metallband vorgesehen ist, währenddessen das Applizierrollenelement in Kontakt mit dem Metallband ist. Hierbei ist von Nachteil, dass eine Relativbewegung zwischen dem Applizierrollenelement und dem Metallband, wenn das Applizierrollenelement sich in Kontakt mit dem Metallband befindet, die Qualität der Beschichtung auf dem Metallband beeinflussen kann.

Der Erfindung liegt die Aufgabe zugrunde, gattungsgemäße Verfahren und Vorrichtungen zum Beschichten von länglichen metallischen Walzgütern derart weiterzuentwickeln, dass zumindest die vorstehend genannten Nachteile überwunden werden können.

Die Aufgabe der Erfindung wird von einem Verfahren zum Beschichten eines sich in Bandlaufrichtung bewegenden Metallbands gelöst, bei welchem das Metallband an einer Appliziereinrichtung zum Applizieren eines Beschichtungsmediums derart vorbei geführt wird, dass das Beschichtungsmedium mittels wenigstens eines Applizierrollenelements der Appliziereinrichtung an einer Metallbandoberfläche des Metallbands appliziert wird, wobei ein Appliziervorgang temporär derart unterbrochen wird, dass das wenigstens eine Applizierrollenelement und das Metallband voneinander abgehoben werden, dann zueinander quer zu der Bandlaufrichtung relativ verlagert werden, und dass anschließend dieser kurzzeitig unterbrochene Appliziervorgang mit quer zueinander versetzten Applizierrollenelement und Metallband fortgesetzt wird, um Beschichtungsfehler an der zu beschichtenden Metallbandoberfläche zu vermeiden.

Bei der Erfindung wird der Wirkkontakt zwischen dem wenigstens einen Applizierrollenelement und dem Metallband aufgehoben, und erst dann kommt es zu der Relativbewegung bzw. -verschiebung. Auch hierdurch kann die Gefahr einer Beschädigung des wenigstens einen Applizierrollenelements vermieden werden.

Eine insbesondere hierzu bevorzugte Ausführungsvariante sieht vor, dass das wenigstens eine Applizierrollenelement gegenüber einer Transportbahn, entlang welcher das Metallband transportierbar ist, positionsverstellbar, insbesondere höhenverstellbar, angeordnet ist, um das wenigstens eine Applizierrollenelement mit dem in Wirkkontakt stehenden Metallband zu trennen.

Besonders zweckmäßig insbesondere hinsichtlich der letztgenannten Verfahrensvariante ist es, wenn das wenigstens eine Applizierrollenelement quer zu der Bandlaufrichtung des Metallbands relativ verlagert wird, bevor der Wirkkontakt zwischen dem wenigstens einen Applizierrollenelement und dem Metallband wieder hergestellt wird. Hierdurch kann eine berührungsfreie Querverlagerungsbewegung erzielt werden.

Besonders vorteilhaft ist es, wenn das wenigstens eine Applizierrollenelement und das Metallband während des Appliziervorgangs vor einer Schweiß- oder Heftnaht zweier aufeinander folgender Metallbandabschnitte voneinander getrennt werden, um zueinander quer zu der Bandlaufrichtung verlagert zu werden. Hierdurch kann verhindert werden, dass die Oberfläche des wenigstens einen Applizierrollenelements durch einen Kontakt mit einer Schweiß- oder Heftnaht mechanisch beschädigt wird.

Die Gefahr eines Einlaufens der Randbereiche des Metallbands in die Oberfläche des wenigstens einen Applikationsrollenelements kann besonders gut verhindert werden, wenn das Metallband und/oder das wenigstens eine Applizierrollenelement quer zu der Bandlaufrichtung oszillierend verlagert werden.

Insofern ist es vorteilhaft, wenn die Vorrichtung Mittel zum Oszillieren des Metallbands und/oder wenigstens einen Applizierrollenelements quer zur Bahnlaufrichtung aufweist. Derartige Mittel zum Oszillieren können durch verschiedene Konstruktionen realisiert werden. Beispielsweise kann ein vor der Appliziereinrichtung installiertes Bandmittenregelungssystem dazu verwendet werden, das Metallband kontinuierlich um die Mittellinie der Bandanlage bzw. der Transportbahn oszillieren zu lassen.

Die Effektivität der Verfahren bzw. der Vorrichtungen kann gesteigert werden, wenn die Appliziereinrichtung mehr als ein Applizierrollenelement umfasst, wobei beidseits der Transportbahn wenigstens eines der Applizierrollenelemente angeordnet ist. Ferner ist es hierdurch möglich, Beschichtungen beidseitig auf das Metallband aufzutragen. Kumulativ oder alternativ ist es auch möglich, mehrere solcher Applizierrollenelemente an einer oder beiden Seiten der Transportbahn zu platzieren, um eine Leistungssteigerung zu erzielen.

Die vorliegende Appliziereinrichtung kann im Sinne der Erfindung bereits durch ein einzelnes Applizierrollenelement realisiert sein, welches auf einer Seite, also Ober-oder Unterseite, der Transportbahn angeordnet ist. Soll ein Metallband beidseitig beschichtet werden, kann jeweils ein einzelnes Applizierrollenelement auf jeder der beiden Seiten der Transportbahn vorgesehen sein. Die Appliziereinrichtung kann alternativ hierzu jedoch auch aus einem Ensemble aus mehreren Applizierrollenelementen bestehen, welche etwa lediglich auf einer Seite oder auf beiden Seiten der Transportbahn angeordnet sind. Die Appliziereinrichtung kann je nach Ausgestaltung ein Rollenauftragswerk zum Auftragen eines Beschichtungsmediums bilden oder ein Bestandteil eines solchen Rollenauftragswerks sein.

Insgesamt soll eine im Sinne der Erfindung durchgeführte Querverlagerungsbewegung des Metallbands und/oder des Applizierrollenelements mit einer derart gewählten sehr langsamen Beschleunigung, Geschwindigkeit und mit einer derart gewählten begrenzten Amplitude erfolgen, dass keine negativen Auswirkungen der Beschichtungsqualität auftreten.

Insofern ist es vorteilhaft, wenn die Vorrichtung eine Steuerungs- und/oder Regelungseinrichtung umfasst, mittels welcher eine Querverlagerungsbewegung des Metallbands und/oder des wenigstens einen Applizierrollenelements derart einstellbar ist, dass durch die Querverlagerungsbewegung bedingte Qualitätseinbußen bei der Beschichtung ausgeschlossen sind.

An dieser Stelle sei erwähnt, dass die Querverlagerungsbewegung des Metallbands und/oder des Applizierrollenelements bei allen Konzepten im Wesentlichen in Richtung der Längserstreckung des Applizierrollenelements gerichtet ist.

Die Aufgabe der Erfindung wird auch von einer Anlage zum Herstellen von länglichen metallischen Walzgütern mit einer Vorrichtung zum Beschichten eines Metallbands gelöst, wobei sich die Anlage durch eine der vorliegend beschriebenen Vorrichtungen auszeichnet. Mittels einer derart ausgerüsteten Anlage können hierdurch hergestellte Walzgüter besonders betriebssicher mit
einer hochwertigen Oberflächenbeschichtung hergestellt werden, wodurch die Gefahr eines Oberflächengüte bedingten Ausschusses signifikant reduziert werden kann.

Jedenfalls kann mit den hier beschriebenen Lösungen ein Verschleiß an den Applizierrollenelementen signifikant reduziert werden. Speziell die Gefahr eines Einschneidens von Bandkanten von zu beschichtenden Metallbändern in kunststoffbeschichtete Oberflächen der Applizierrollenelemente kann wirkungsvoll vermieden werden. Insofern können Beschichtungsfehler vermieden werden, welche ansonsten bereits schon bei geringen Bandverläufen auftreten können.
Weitere Merkmale, Effekte und Vorteile vorliegender Erfindung werden anhand anliegender Zeichnung und nachfolgender Beschreibung erläutert, in welchen beispielhaft alternative erfindungsgemäße (Figur 3) und nicht erfindungsgemäße (Figuren 1 und 2) Vorrichtungen zum Beschichten eines sich in Bandlaufrichtung bewegenden Metallbands dargestellt und beschrieben sind.
In der Zeichnung zeigen:
- Figur 1: schematisch eine Querschnittsansicht einer mit MetallbandQuerverlagerungsmitteln ausgerüsteten Vorrichtung zum Beschichten eines sich in Bandlaufrichtung bewegenden Metallbands, bei welcher während eines Appliziervorgangs eines Beschichtungsmediums das Metallband quer zu der Bandlaufrichtung gegenüber einem Applizierrollenelement relativ verlagert wird, wobei die Vorrichtung dieser Figur nicht Teil der vorliegenden Erfindung ist;
- Figur 2: schematisch eine Querschnittsansicht einer mit Querverlagerungsmitteln ausgerüsteten alternativen Vorrichtung zum Beschichten eines sich in Bandlaufrichtung bewegenden Metallbands, bei welcher während eines Appliziervorgangs eines Beschichtungsmediums Applizierrollenelemente quer zu der Bandlaufrichtung gegenüber dem sich in Bandlaufrichtung bewegenden Metallband relativ verlagert werden, wobei die Vorrichtung dieser Figur nicht Teil der vorliegenden Erfindung ist; und und
- Figur 3: schematisch eine Querschnittsansicht einer mit Querverlagerungsmitteln ausgerüsteten erfindungsgemäßen Vorrichtung zum Beschichten eines sich in Bandlaufrichtung bewegenden Metallbands, bei welcher während eines kurzzeitig unterbrochenen Appliziervorgangs eines Beschichtungsmediums Applizierrollenelemente quer zu der Bandlaufrichtung gegenüber dem sich in Bandlaufrichtung bewegenden Metallband relativ verlagert werden.

Die in der Figur 1 gezeigte erste nicht erfindungsgemäße Vorrichtung 1 zum Beschichten eines Metallbands 2 weist eine Appliziereinrichtung 3 auf, mittels welcher das sich entlang einer Transportbahn 4 in Bandlaufrichtung 5 bewegende Metallband 2 mit einem Beschichtungsmedium (nicht gezeigt) beschichtet werden kann. Die Bandlaufrichtung 5 zeigt hierbei in die Papierebene hinein. Die in dieser Variante gezeigte Appliziereinrichtung 3 zeichnet sich durch eine Applizierobereinheit 6, welche an einer oberen Seite 7 der Transportbahn 4 platziert ist, und durch eine Applizieruntereinheit 8, welche an einer unteren Seite 9 der Transportbahn 4 platziert ist, aus. Die Appliziereinheiten 6 und 8 umfassen hierbei ein Applizierrollenelement 10 bzw. 11, welche jeweils drehangetrieben mit einer Drehwelle 12 bzw. 13 in der Applizierobereinheit 6 bzw. in der Applizieruntereinheit 8 gehaltert sind. Darüber hinaus ist jedem Applizierrollenelement 10 bzw. 11 noch ein weiteres Rollenelement 10A bzw. 11A zugeordnet, so dass jede der beiden Appliziereinheiten 6 bzw. 8 mit mindestens zwei Rollenelementen 10 und 10A bzw. 11 und 11A ausgerüstet ist. Die Vorrichtung 1 weist des Weiteren Metallband-Querverlagerungsmittel (nicht gezeigt) auf, welche ein Bandmittenregelungssystem (hier ebenfalls nicht gezeigt) umfassen, um das Metallband 2 in Querrichtung 14 zu verlagern, während es bei einem Appliziervorgang in Bandlaufrichtung 5 bewegt wird und während das
Metallband 2 mit den beiden Applizierrollenelementen 10 und 11 in Wirkkontakt steht. Hierbei oszilliert das Metallband 2 um die Mittellage 15 der Transportbahn 4 von einem linken Seitenbereich 16 der Transportbahn 4 zu einem rechten Seitenbereich 17 der Transportbahn 4 in einem Amplitudenbereich 18 hin und her, wodurch vermieden wird, dass sich an den Randbereichen 19 vorhandene Kantenbereiche 20 (hier nur exemplarisch beziffert) in die Oberflächen 21 (hier nur exemplarisch beziffert) der Applizierrollenelemente 10 und 11 einlaufen und dort Rillen oder dergleichen verursachen. Vielmehr gelingt es durch eine hierdurch erzeugte Querverlagerungsbewegung 22 der Materialbahn 2, einen wesentlich breiteren Kontaktbereich 23 als einen ansonsten nur vorhandenen Linienkontakt zu erzeugen. Hierdurch ist die Gefahr signifikant reduziert, dass sich Beschichtungsfehler an der Metallbandoberfläche ausbilden können. Dieser Kontaktbereich 23 entspricht im Wesentlichen dem Amplitudenbereich 18. Die Vorrichtung 1 weist darüber hinaus eine hier nicht dargestellte Zustelleinrichtung zum Zustellen der Applizierrollenelemente 10 und 11 gegenüber der Transportbahn 4 und insofern auch gegenüber dem Metallband 2, wodurch die Appliziereinrichtung 3 auf unterschiedlich starke Metallbänder 2 eingestellt werden kann.

Konstruktionsbedingt lässt sich dieses vorstehend beschriebene erste Konzept sehr gut mit Appliziereinrichtungen umsetzen, bei welchen das Metallband im Wesentlichen frei zwischen zwei Appliziereinheiten hindurchläuft. Andere Appliziereinrichtungen, bei welchen das Metallband zusätzlich etwa über eine Gegenrolle geführt ist, sind hierfür eher weniger geeignet.

Diese Einschränkung besteht bei der in der Figur 2 gezeigten alternativen Vorrichtung 101 nicht. Die Vorrichtung 101 hat im Wesentlichen einen ähnlichen Aufbau wie die in der Figur 1 gezeigte Vorrichtung 1, verfolgt jedoch mit einer etwas anderen Appliziereinrichtung 103 ein alternatives Konzept, bei welchem nicht das Metallband 102 in Querrichtung 114 zu der Bandlaufrichtung 115 verlagert wird. Vielmehr wandert hierbei die gesamte an der oberen Seite 107 angeordnete Applizierobereinheit 106 mit dem oberen Applizierrollenelement 110
und dem ihm zugeordneten weiteren oberen Rollenelement 110A sowie die gesamte an der unteren Seite 109 angeordnete Applizieruntereinheit 108 mit dem unteren Applizierrollenelement 111 und dem ihm zugeordneten weiteren unteren Rollenelement 111A mit der Querverlagerungsbewegung 122 hin und her. Hierzu umfasst die Vorrichtung 101 Quer-Verlagerungsmittel (nicht gezeigt) zum Verlagern der beiden Appliziereinheiten 110 und/oder 111 quer zur Bandlaufrichtung 105 des Metallbands 102, um während des Applizierens des Beschichtungsmediums die beiden Appliziereinheiten 106 und/oder 108 quer zu der Transportbahn 104 gegenüber dem Metallband 102 relativ zu verlagern. Hierbei können die beiden Appliziereinheiten 110 und 111 beispielsweise unabhängig voneinander einzeln oder synchron miteinander in Querrichtung 114 verlagert werden. Bei einer abgewandelten Lösung könnten auch nur die Applizierrollenelemente 110 bzw. 111 ohne die weiteren Rollenelemente 110A und 111A in Querrichtung 114 verlagert werden. Jedenfalls schwärmt bzw. pendelt bei diesem alternativen Konzept nicht das Metallband 102 um die Mittellage 115 zwischen den beiden Seitenbereichen 116 und 117 hin und her, sondern es wandern vielmehr die beiden Appliziereinheiten 106 und 108 jeweils um einen Amplitudenbereich 118 bzw. um einen entsprechenden Kontaktbereich 123 zwischen den beiden Seitenbereichen 116 und 117 hin und her. Die entsprechende Querverlagerungsbewegung 122 erfolgt hierbei ebenfalls während eines Appliziervorgangs, wenn das Metallband 102 in Bandlaufrichtung 105 entlang der Transportbahn 104 geführt wird und hierbei mit den Applizierrollenelementen 110 und 111 in Wirkkontakt steht. Somit kann auch hierdurch ein reiner Linienkontakt zwischen den Kantenbereichen 120 des Metallbands 102 und dem jeweiligen Applizierrollenelement 110 bzw. 111 vermieden werden, wodurch die Oberflächen der Applizierrollenelemente 110 und 111 geschont werden. Die Quer-Verlagerungsmittel können unterschiedlichst konstruiert sein. Beispielsweise umfassen sie sich quer zu der Transportbahn 104 erstreckende Quertraversenteile, an welchen die beiden Appliziereinheiten 106 und/oder 108 oder zumindest die Applizierrollenelemente 110 bzw. 111 querverschieblich gelagert sind.

Jedenfalls ist die Vorrichtung 101 derart konzipiert, dass im Betrieb die Applikationsrollenelemente 110 und 111 oder die gesamte Applizierobereinheit 106 bzw. die gesamte Applizieruntereinheit 108 kontinuierlich oszillierend quer zur Bandlaufrichtung 105 um die Mittellage 115 der Transportbahn 104 verschoben werden können. Die Querbewegung erfolgt auch hierbei mit einer sehr langsamen Beschleunigung bzw. Geschwindigkeit und dem begrenzten Amplitudenbereich 118, wobei die Beschleunigung, die Geschwindigkeit und der Amplitudenbereich 118 derart gewählt sind, dass keine negativen Auswirkungen auf die Qualität der Beschichtung auftreten.

Dieses alternative Konzept lässt sich sowohl im Zusammenhang mit Appliziereinrichtungen, bei welchen das Metallband frei zwischen den Appliziereinheiten durchläuft, als auch mit Appliziereinheiten, bei welchen das Metallband über eine Gegenrolle geführt wird, umsetzen.

In Bezug auf die Variante gemäß Fig. 1 und Fig. 2 darf darauf hingewiesen werden, dass diese nicht unter den Schutzbereich von Anspruch 1 fallen, sondern lediglich dazu dienen, die grundlegende Funktionsweise der Erfindung zu erläutern.

Ein Konzept gemäß der vorliegenden Erfindung wird anhand des in der Figur 3 gezeigten Ausführungsbeispiels erläutert, für welches die bereits in der Figur 2 gezeigte Vorrichtung 101 verwendet werden kann. Bei diesem weiteren Konzept wird ein Appliziervorgang temporär nur deswegen unterbrochen, damit die beiden Appliziereinheiten 106 und 108 von dem Metallband 102 gemäß der Heberichtung 130 abgehoben und entfernt werden können. Anschließend werden diese zueinander quer zu der Bandlaufrichtung 105 verlagert, um anschließend den kurzzeitig unterbrochenen Appliziervorgang mit quer zueinander versetzten Applizierrollenelement 110 bzw. 111 und Metallband 102 fortzusetzten. Auch hierdurch können Beschädigungen an den Oberflächen der Applizierrollenelemente 110 und 111 vermieden werden. Im Gegensatz zu den zwei in den
Figuren 1 und 2 erläuterten Konzepten werden bei dem in der Figur 3 gezeigten Konzept nach der vorliegenden Erfindung die Applizierrollenelemente 110 und 111 quer zu der Bandlaufrichtung 105 des Metallbands 102 nur dann relativ verlagert, bevor der Wirkkontakt zwischen den Applizierrollenelementen 110 und 111 und dem Metallband 102 wieder hergestellt ist. Um die Oberflächen 121 der Applizierrollenelementen 110 und 111 vor einer mechanischen Beschädigung noch besser schützen zu können, werden die Applizierrollenelemente 110 und 111 und das Metallband 102 während des Appliziervorgangs vor einer Schweiß- oder Heftnaht zweier aufeinander folgender Metallbandabschnitte voneinander getrennt, um dann zueinander quer zu der Bandlaufrichtung 105 verlagert zu werden. Eine entsprechende Querbewegung erfolgt hierbei ebenfalls nur mit dem begrenzten Amplitudenbereich 118 und nur mit einer Beschleunigung bzw. Geschwindigkeit, so dass das bevorratete Beschichtungsmedium nicht etwa aus einer Coaterwanne (nicht gezeigt) oder dergleichen hinaus schwappt oder spritzt.

Das Konzept gemäß Fig. 3 lässt sich sowohl im Zusammenhang mit Appliziereinrichtungen, bei welchen das Metallband frei zwischen den Appliziereinheiten durchläuft, als auch mit Appliziereinheiten, bei welchen das Metallband über eine Gegenrolle geführt wird, umsetzen.

Alle vorstehend beschriebenen Konzepte verfolgen unter anderem das wesentliche Ziel, dass der Kontaktpunkt zwischen dem Kantenbereich 20 bzw. 120 des jeweiligen Metallbands 2 bzw. 102 und den Applizierrollenelementen 10 und 11 bzw. 110 und 111 ständig verändert wird, um die Gefahr von kritischen Einschnitten an den Oberflächen 21 bzw. 121 der Applizierrollenelemente 10 und 11 bzw. 110 und 111 zu verringern.

Hierfür ist bei allen vorstehend erläuterten Konzepten vorteilhafterweise vorgesehen, dass das jeweilige Metallband 2 bzw. 102 und/oder die Appliziereinheiten 6 und 8 bzw. 106 und 108 oder zumindest die Applizierrollenelemente 10, 11 bzw. 110, 111 kontrolliert und permanent leicht und langsam in Querrichtung 14 bzw. 114 oszillieren. Insofern ist es vorteilhaft, wenn
die Vorrichtungen 1 bzw. 101 entsprechende Mittel zum Oszillieren (nicht dargestellt) umfassen.

Darüber hinaus zeichnet sich jeder der Vorrichtungen 1 und 101 noch durch eine hier jedoch ebenfalls nicht gezeigte Steuerungs- und/oder Regelungseinrichtung aus, mittels welcher eine Querverlagerungsbewegung 22 bzw. 122 des Metallbands 2 bzw. 102 und/oder der Appliziereinheiten 6 und 8 bzw. 106 und 108 oder zumindest der Applizierrollenelemente 10, 11 bzw. 110, 111 derart einstellbar ist, dass durch die Querverlagerungsbewegung 22 bzw. 122 bedingte Qualitätseinbußen bei der Beschichtung ausgeschlossen sind.

Es versteht sich, dass es sich bei dem vorstehend erläuterten Ausführungsbeispiel lediglich um erste Ausgestaltungen der erfindungsgemäßen Vorrichtung handelt. Insofern beschränkt sich die Ausgestaltung der Erfindung nicht auf diesem Ausführungsbeispiel, sondern auf die nachstehenden Ansprüchen.

## Patentansprüche

1. Verfahren zum Beschichten eines sich in Bandlaufrichtung (105) bewegenden Metallbands (102), bei welchem das Metallband (102) an einer Appliziereinrichtung (103) zum Applizieren eines Beschichtungsmediums derart vorbei geführt wird, dass das Beschichtungsmedium mittels wenigstens eines Applizierrollenelements (110, 111) der Appliziereinrichtung (103) an einer Metallbandoberfläche des Metallbands (102) appliziert wird, ***dadurch gekennzeichnet, dass*** ein Appliziervorgang temporär derart unterbrochen wird, dass das wenigstens eine Applizierrollenelement (110, 111) und das Metallband (102) voneinander abgehoben werden, dann zueinander quer zu der Bandlaufrichtung (105) relativ verlagert werden, und dass anschließend dieser kurzzeitig unterbrochene Appliziervorgang mit quer zueinander versetzten Applizierrollenelement (110, 111) und Metallband (102) fortgesetzt wird, um Beschichtungsfehler an der zu beschichtenden Metallbandoberfläche zu vermeiden.

2. Verfahren nach Anspruch 1, ***dadurch gekennzeichnet, dass*** das wenigstens eine Applizierrollenelement (110, 111) quer zu der Bandlaufrichtung (105) des Metallbands (102) relativ verlagert wird, bevor der Wirkkontakt zwischen dem wenigstens einen Applizierrollenelement (110, 111) und dem Metallband (102) wieder hergestellt wird.

3. Verfahren nach Anspruch 1 oder 2, ***dadurch gekennzeichnet, dass*** das wenigstens eine Applizierrollenelement (110, 111) und das Metallband (102) während des Appliziervorgangs vor einer Schweiß- oder Heftnaht zweier aufeinander folgender Metallbandabschnitte voneinander getrennt werden, um zueinander quer zu der Bandlaufrichtung (105) verlagert zu werden.

4. Vorrichtung (101) zum Beschichten eines sich in Bandlaufrichtung (105) bewegenden Metallbands (102) mit einer wenigstens ein Applizierrollenelement (110, 111) umfassenden Appliziereinrichtung (103) zum Applizieren eines Beschichtungsmediums an einer Metallbandoberfläche des Metallbands (102), mit einer Bandführungseinrichtung zum Führen des Metallbands (102) in Bandlaufrichtung (105) entlang einer an dem wenigstens einen Applizierrollenelement (110, 111) vorbeiführenden Transportbahn (104), mit einer Zustelleinrichtung zum Zustellen des wenigstens einen Applizierrollenelements (110, 111), so dass sich während eines Appliziervorgangs das wenigstens eine Applizierrollenelement (110, 111) mit der Metallbandoberfläche derart in Kontakt befindbar ist, dass das Beschichtungsmedium von dem wenigstens einen Applizierrollenelement (110, 111) auf die Metallbandoberfläche übertragbar ist, wobei Quer-Verlagerungsmittel zum Verlagern des wenigstens einen Applizierrollenelements (110, 111) quer zur Bandlaufrichtung (105) des Metallbands (102) vorgesehen sind, ***dadurch gekennzeichnet, dass*** das wenigstens eine Applizierrollenelement (110, 111) gegenüber der Transportbahn (104) höhenverstellbar angeordnet ist, um das wenigstens eine Applizierrollenelement (110, 111) mit dem in Wirkkontakt stehenden Metallband (102) zu trennen, wobei das wenigstens eine Applizierrollenelement (110, 111) durch die Quer-Verlagerungsmittel quer zu der Transportbahn (104) gegenüber dem Metallband (102) relativ verlagerbar ist, nachdem das Applizierrollenelement (110, 111) von dem Metallband (102) getrennt worden ist und bevor der Wirkkontakt zwischen dem Applizierrollenelement (110, 111) und dem Metallband (102) wieder hergestellt ist.

5. Vorrichtung (101) nach Anspruch 4, ***dadurch gekennzeichnet, dass*** die Quer-Verlagerungsmittel ein sich quer zu der Transportbahn (104) erstreckendes Quertraversenteil umfassen, an welchem das wenigstens eine Applizierrollenelement (110, 111) querverschieblich gelagert ist.

6. Vorrichtung (101) nach Anspruch 4 oder 5, ***dadurch gekennzeichnet, dass*** die Appliziereinrichtung (103) mehr als ein Applizierrollenelement (110, 111) umfasst, wobei beidseits der Transportbahn (104) wenigstens eines der Applizierrollenelemente (110, 111) angeordnet ist.

7. Vorrichtung (101) nach einem der Ansprüche 4 bis 6, ***dadurch gekennzeichnet, dass*** die Appliziereinrichtung (103) zwei sich gegenüberliegende und durch die Transportbahn (104) voneinander beabstandet angeordnete Appliziereinheiten (106, 108) mit wenigstens einem Applizierrollenelement (110, 111) umfasst, wobei jede der Appliziereinheiten (106, 108) quer zu der Bandlaufrichtung (105) verlagerbar ist.

8. Vorrichtung (101) nach einem der Ansprüche 4 bis 7, ***dadurch gekennzeichnet, dass*** die Vorrichtung (1; 101) eine Steuerungs- und/oder Regelungseinrichtung umfasst, mittels welcher eine Querverlagerungsbewegung (122) des wenigstens einen Applizierrollenelements (110, 111) derart einstellbar ist, dass durch die Querverlagerungsbewegung (122) bedingte Qualitätseinbußen bei der Beschichtung ausgeschlossen sind.

9. Anlage zum Herstellen von länglichen metallischen Walzgütern mit einer Vorrichtung (101) zum Beschichten eines Metallbands (102), ***dadurch gekennzeichnet, dass*** die Anlage eine Vorrichtung (101) nach einem der Ansprüche 4 bis 8 umfasst.

## Claims

1. Method of coating a metal strip (102) moving in strip running direction (105), in which the metal strip (102) is so led past an application device (103) for application of a coating medium that the coating medium is applied by means of at least one application roller element (100, 111) of the application device (103) to a metal strip surface of the metal strip (102), **characterised in that** an application process is temporarily interrupted in such a way that the at least one application roller element (110, 111) and the metal strip (102) are lifted off one another, then are displaced relative to one another transversely to the strip running direction (105) and subsequently this temporarily interrupted application process is continued with application roller element (110, 111) and metal strip (102) offset transversely relative to one another so as to avoid coating faults on the metal strip surface to be coated.

2. Method according to claim 1, **characterised in that** the at least one application roller element (110, 111) is relatively displaced transversely to the strip running direction (105) of the metal strip (102) before the operative contact between the at least one application roller element (110, 111) and the metal strip (102) is reinstated.

3. Method according to claim 1 or 2, **characterised in that** the at least one application roller element (110, 111) and the metal strip (102) are, during the application process, separated from one another in front of a weld or tack seam of two successive metal strip sections so as to be displaced relative to one another transversely to the strip running direction (105).

4. Device (101) for coating a metal strip (102) moving in strip running direction (105), comprising an application device (103), which comprises at least one application roller element (101, 111), for application of a coating medium to a metal strip surface of the metal strip (102), a strip guide device for guiding the metal strip (102) in strip running direction (105) along a transport path (104) leading past the at least one application roller element (110, 111), and an adjusting device for adjusting the at least one application roller element (110, 111) so that during an application process the at least one application roller element (110, 111) can be disposed in contact with the metal strip surface in such a way that the coating medium is transferrable from the at least one application roller element (110, 111) to the metal strip surface, wherein transverse displacement means for displacing the at least one roller element (110, 111) transversely to the strip running direction (105) of the metal strip (102) are provided, **characterised in that** the at least one application roller element (110, 111) is arranged to be displaceable in height relative to the transport path (104) so as to separate the at least one application roller element (110, 111) with the metal strip (102) disposed in operative contact, wherein the at least one application roller element (110, 111) is displaceable relative to the metal strip (102) transversely to the transport path (104) by the transverse displacing means after the application roller element (110, 111) has been separated from the metal strip (102) and before the operative contact between the application roller element (110, 111) and the metal strip (102) is reinstated.

5. Device (101) according to claim 4, **characterised in that** the transverse displacing means comprise a transverse cross member which extends transversely to the transport path (104) and on which the at least one application roller element (110, 111) is mounted to be transversely displaceable.

6. Device (101) according to claim 4 or 5, **characterised in that** the application device (103) comprises more than one application roller element (110, 111), wherein at least one of the application elements (110, 111) is arranged on each side of the transport path (104).

7. Device (101) according to any one of claims 4 to 6, **characterised in that** the application device (103) comprises two mutually opposite application units (106, 108), which are arranged at a spacing from one another by the transport path (104), with at least one application roller element (110, 111), wherein each of the application units (106, 108) is displaceable transversely to the strip running direction (105).

8. Device (101) according to any one of claims 4 to 7, **characterised in that** the device (101) comprises a control and/or regulation device by means of which a transverse displacing movement (122) of the at least one application roller element (110, 111) is so settable that losses in quality, which are caused by the transverse displacing movement (122), during the coating are excluded.

9. Plant for producing elongate metallic rolled products with a device (101) for coating a metal strip (102), **characterised in that** the plant comprises a device (101) according to any one of claims 4 to 8.

## Revendications

1. Procédé pour l'enduction d'une bande métallique (102) qui se déplace dans une direction de défilement de la bande (105), dans lequel la bande métallique (102) est guidée en la faisant passer contre un mécanisme d'application (103) pour l'application d'un milieu d'enduction, d'une manière telle que le milieu d'enduction est appliqué au moyen d'au moins un élément (110, 111) du mécanisme d'application (103) sous la forme d'un rouleau d'application contre une surface de la bande métallique (102), **caractérisé en ce qu'**un processus d'application est interrompu de manière temporaire d'une manière telle que ledit au moins un élément (110, 111) sous la forme d'un rouleau d'application et la bande métallique (102) sont soulevés l'un à l'écart de l'autre, avant de les déplacer l'un en direction de l'autre transversalement par rapport à la direction de défilement de la bande (105), et **en ce qu'**il est poursuivi, directement après ce processus d'application brièvement interrompu, d'une manière telle que l'élément (110, 111) sous la forme d'un rouleau d'application et la bande métallique (102) ont été soumis à un décalage réciproque en direction transversale, afin d'éviter des erreurs d'enduction sur la surface de la bande métallique qui doit être enduite.

2. Procédé selon la revendication 1, **caractérisé en ce que** ledit au moins un élément (110, 111) sous la forme d'un rouleau d'application est soumis à un déplacement en direction transversale par rapport à la direction de défilement (105) de la bande métallique (102) avant de rétablir le contact fonctionnel entre ledit au moins un élément (110, 111) sous la forme d'un rouleau d'application et la bande métallique (102).

3. Procédé selon la revendication 1 ou 2, **caractérisé en ce que** ledit au moins un élément (110, 111) sous la forme d'un rouleau d'application et la bande métallique (102) sont séparés l'un de l'autre, au cours du processus d'application, avant un joint de soudure ou de couture de deux tronçons de bande de métalliques successifs, à des fins de déplacement réciproque en direction transversale par rapport à la direction de défilement de la bande (105).

4. Dispositif (101) pour l'enduction d'une bande métallique (102) qui se déplace dans une direction de défilement de la bande (105), comprenant : un dispositif d'application (103) comprenant au moins un élément (110, 111) sous la forme d'un rouleau d'application pour l'application d'un milieu d'enduction sur une surface de la bande métallique (102) ; un mécanisme de guidage de bande pour le guidage de la bande métallique (102) dans la direction de défilement de la bande (105) le long d'une voie de transport (104) qui passe devant ledit au moins un élément (110, 111) sous la forme d'un rouleau d'application ; un mécanisme d'amenée pour amener ledit au moins un élément (110, 111) sous la forme d'un rouleau d'application d'une manière telle que, au cours d'un processus d'application, ledit au moins un élément (110, 111) sous la forme d'un rouleau d'application peut être mis en contact avec la surface de la bande métallique d'une manière telle que le milieu d'enduction peut être transféré depuis ledit au moins un élément (110, 111) sous la forme d'un rouleau d'application jusque sur la surface de la bande métallique, des moyens de déplacement transversal étant prévus pour le déplacement dudit au moins un élément (110, 111) sous la forme d'un rouleau d'application en direction transversale par rapport à la direction de défilement (105) de la bande métallique (102), **caractérisé en ce que** ledit au moins un élément (110, 111) sous la forme d'un rouleau d'application est disposé de manière à pouvoir se déplacer en hauteur par rapport à la voie de transport (104) afin de séparer ledit au moins un élément (110, 111) sous la forme d'un rouleau d'application avec la bande métallique (102) mise en contact fonctionnel, ledit au moins un élément (110, 111) sous la forme d'un rouleau d'application pouvant être soumis à un déplacement via le moyen de déplacement transversal par rapport à la bande métallique (102) en direction transversale par rapport à la voie de transport (104) après la séparation de l'élément (110, 111) sous la forme d'un rouleau d'application par rapport à la bande métallique (102) et avant le rétablissement du contact fonctionnel entre l'élément (110, 111) sous la forme d'un rouleau d'application et la bande métallique (102).

5. Dispositif (101) selon la revendication 4, **caractérisé en ce que** les moyens de déplacement transversal comprennent un élément sous la forme d'une traverse transversale s'étendant en direction transversale par rapport à la voie de transport (104), contre lequel vient se disposer de façon à pouvoir se déplacer en direction transversale ledit au moins un élément (110, 111) sous la forme d'un rouleau d'application.

6. Dispositif (101) selon la revendication 4 ou 5, **caractérisé en ce que** le mécanisme d'application (103) comprend plus d'un élément (110, 111) sous la forme d'un rouleau d'application, au moins un des éléments (110, 111) sous la forme de rouleaux d'application étant disposé de part et d'autre de la voie de transport (104).

7. Dispositif (101) selon l'une quelconque des revendications 4 à 6, **caractérisé en ce que** le mécanisme d'application (103) comprend deux unités d'application (106, 108) disposées face-à-face et à l'écart l'une de l'autre à travers la voie de transport (104), comprenant au moins un élément (110, 111) sous la forme d'un rouleau d'application, chacune des unités d'application (106, 108) pouvant être déplacée en direction transversale par rapport à la direction de défilement de la bande (105).

8. Dispositif (101) selon l'une quelconque des revendications 4 à 7, **caractérisé en ce que** le dispositif (1 ; 101) comprend un mécanisme de commande et/ou de réglage au moyen duquel on peut régler un mouvement de déplacement transversal (122) dudit au moins un élément (110, 111) sous la forme d'un rouleau d'application, d'une manière telle que, grâce au mouvement de déplacement transversal (122), on peut exclure des pertes de qualité conditionnelles au cours de l'enduction.

9. Installation pour la fabrication de produits métalliques de laminage de forme allongée comprenant un dispositif (101) pour l'enduction d'une bande métallique (102), **caractérisée en ce que** l'installation comprend un dispositif (101) selon l'une quelconque des revendications 4 à 8.
